# EUROPÄISCHE PATENTANMELDUNG

(11) **EP 1 029 967 A1**
(43) Veröffentlichungstag der Anmeldung: **23.08.2000**
(21) Anmeldenummer: 99101789.8
(22) Anmeldetag: 15.02.1999
(51) Int. Cl.: D06F 71/40

(54) **Mechanische Spannvorrichtung zur Erleichterung von Bügelarbeiten an Ärmeln von Jacken oder Hemden sowie Hosenbeinen.**

(71) Anmelder: Kölling, Rolf, 32425 Minden (DE); Werner, Reinhard, 32425 Minden (DE)
(72) Erfinder: Kölling, Rolf, 32425 Minden (DE); Werner, Reinhard, 32425 Minden (DE)

(57) **Zusammenfassung**

Mechanische Spannvorrichtung zur Erleichterung von Bügelarbeiten an Ärmeln von Jacken oder Hemden sowie Hosenbeinen.

Die Spannvorrichtung wird vor dem Bügeln des Ärmels oder des Hosenbeins von der jeweils größeren Öffnungsseite, diese kann am oberen oder unteren Ende des Ärmels oder Hosenbeins sein, eingezogen. Beim Einziehen der Spannvorrichtung wird die Textilie so gespannt, daß ein beidseitiges faltenfreies Bügeln möglich ist.

## Beschreibung

### Material / Größe

Die nachfolgend beschriebene Spannvorrichtung kann aus verschiedenen Materialien wie Kunststoff, Fiberglas, Holz, Metall oder Verbundwerkstoffen hergestellt werden. Die Herstellung erfolgt in verschiedenen Größen in Anlehnung an die gängigen Konfektionsgrößen der Bekleidungsindustrie.

### Anwendungsbereich

Die beschriebene Spannvorrichtung dient der Erleichterung von Bügelarbeiten an Textilien.

### Funktion

Die Spannvorrichtung wird vor dem Bügeln des Ärmels oder des Hosenbeins von der jeweils größeren Öffnungsseite, diese kann am oberen oder unteren Ende des Ärmels oder Hosenbeins sein, eingezogen. Beim Einziehen der Spannvorrichtung wird die Textilie so gespannt, daß ein beidseitiges faltenfreies Bügeln möglich ist. Für beidseitiges Bügeln braucht die Vorrichtung mit der Textilie lediglich gewendet werden. Für die Erleichterung ist es unerheblich, ob der Bügel ganz oder teilweise eingezogen wird. Für eine optimale Anwendung sollte jedoch das mittlere Spannende nach Möglichkeit aus dem Ärmel oder Hosenbein herausschauen, weil nur dann ein durchgehendes Bügeln ohne zusätzliche Verschiebung der Spannvorrichtung möglich ist.

### Ausführung

Der beschriebene Gegenstand kann wie bereits dargestellt, aus verschiedenen Materialien hergestellt werden. Die wesentliche Funktion besteht darin, daß die Spannvorrichtung durch ihre beiden Längsseiten die in der Regel konisch gefertigten Ärmel oder Hosenbeine durch ihre Vorspannung glattzieht. Hierbei ist es unerheblich, ob die in der Zeichnung dargestellte Biegung rund, mehreckig oder spitz zuläuft. Entscheidend für die Funktion ist lediglich die Vorspannung der beiden Längsseiten. Die in der Darstellung gezeigten Griffe an den beiden Enden der Längsseiten dienen lediglich der Erleichterung beim Herausziehen und verhindern ein verhakeln des Stoffes beim rückwärts herausziehen sind für die Funktion jedoch nicht zwingend erforderlich, da der Bügel auch vom oberen Ende herausgezogen werden kann. Der Bügel kann in runder, oder eckiger Form hergestellt werden, wobei die rund Form die optimale ist, weil hierbei Falten vermieden werden. Anders ist dies, wenn die Vorrichtung dem Herstellen von Bügelfalten dienen soll. Dann sollte diese in möglichst flacher Form hergestellt werden, um das Einbügeln der gewünschten Falte in Hosenbein oder Ärmel zu ermöglichen.

## Patentansprüche

1. Mechanische Spannvorrichtung zur Erleichterung von Bügelarbeiten. Die Eigenschaften sind dadurch gekennzeichnet, daß die Spannvorrichtung beim Einziehen in Ärmel oder Hosenbeine die Textilie selbständig spannt.
